# EUROPÄISCHE PATENTANMELDUNG

(11) **EP 3 560 393 A1**
(43) Veröffentlichungstag der Anmeldung: **30.10.2019**
(21) Anmeldenummer: 19167459.7
(22) Anmeldetag: 05.04.2019
(51) Int. Cl.: A47F 5/11, A47F 7/08, B65D 5/52, B65D 85/18

(54) **PRÄSENTATIONSSCHACHTEL**

(30) Priorität: 26.04.2018 DE 102018206467
(71) Anmelder: Uvex Arbeitsschutz GmbH, 90766 Fürth (DE)
(72) Erfinder: Zach, Julian, 90762 Fürth (DE)
(74) Vertreter: Rau, Schneck & Hübner Patentanwälte Rechtsanwälte PartGmbB

(57) **Zusammenfassung**

Eine Präsentationsschachtel zum Präsentieren von mindestens einem Artikel umfasst einen Grundkörper (1) und eine mit dem Grundkörper (1) in Verbindung stehende Präsentationsanordnung (2) mit mindestens einem Präsentationselement (14), das gegenüber dem Grundkörper (1) verlagerbar ist zwischen einer Aufbewahrungsstellung zum Aufbewahren des mindestens einen Artikels in dem Grundkörper (1) und einer gegenüber der Aufbewahrungsstellung erhabenen Präsentationsstellung zum Präsentieren des mindestens einen Artikels. Ferner weist die Präsentationsschachtel eine mit der Präsentationsanordnung (2) in Verbindung stehende Deckelanordnung (3) auf, die zur Verlagerung des mindestens einen Präsentationselements (14) verlagerbar ist zwischen einer Schließstellung zum mindestens teilweisen Schließen des Grundkörpers (1) und einer Zugangsstellung.

## Beschreibung

Die vorliegende Patentanmeldung nimmt die Priorität der deutschen Patentanmeldung DE 10 2018 206 467.9 in Anspruch, deren Inhalt durch Bezugnahme hierin aufgenommen wird.

Die Erfindung betrifft eine Präsentationsschachtel zum Präsentieren von mindestens einem Artikel, insbesondere von mindestens einem Schuh.

Aus dem Stand der Technik sind bereits Schachteln bekannt, die zum Aufbewahren von Artikeln dienen. Beispielhaft seien Schuhschachteln genannt.

Aus der CH 444 652 sind unterschiedliche Verkaufsvorrichtungen bekannt, die beispielsweise aus Pappe bestehen. Gemäß einer Ausführungsform umfasst eine Verkaufsvorrichtung einen Behälter, in dessen vorderen Teil eine vertikal verlagerbare Platte und in dessen hinteren Teil Ware untergebracht ist. Der hintere Teil ist durch einen schwenkbaren Deckel verschließbar. Die Platte und der Deckel sind durch einen schwenkbar gelagerten Bügel miteinander verbunden. Der Deckel liegt unbefestigt an dem Bügel an. Wenn die Platte nach unten verlagert wird, hebt sich dadurch der Deckel, was bei einer Befestigung der Ware am Bügel auch zu einem Anheben der Ware führt.

Aus der DE 103 03 556 A1, GB 2 416 347 A, US 8,292,095 B2, US 2,585,361 und US 1,374,953 sind weitere Präsentationssysteme bekannt.

Der Erfindung liegt die Aufgabe zugrunde, eine Präsentationsschachtel bereitzustellen, die zum einen besonders benutzerfreundlich und zum anderen ein äußerst ansprechendes Präsentieren von mindestens einem Artikel erlaubt.

Diese Aufgabe wird erfindungsgemäß durch die in dem Anspruch 1 angegebenen Merkmale gelöst. Der Kern der Erfindung liegt in dem Präsentationselement, das durch Verlagerung der Deckelanordnung verlagerbar ist. Eine Verlagerung der Deckelanordnung führt günstigerweise automatisch bzw. gleichzeitig zu einer entsprechenden Verlagerung des Präsentationselements bzw. des mindestens einen zu präsentierenden Artikels.

In der Präsentationsstellung liegt der mindestens eine Artikel bzw. das mindestens eine Präsentationselement günstigerweise zumindest bereichsweise frei und ist somit besonders gut betrachtbar. In der Präsentationsstellung steht die Präsentationsanordnung vorzugsweise zumindest teilweise gegenüber dem Grundkörper, bevorzugt oben, über. Die Deckelanordnung befindet sich dabei bevorzugt in der Zugangsstellung, wo insbesondere ein Zugang zu dem mindestens einen Präsentationselement bzw. Artikel möglich ist. Der Grundkörper ist vorzugsweise zumindest teilweise offen. In der Präsentationsstellung verläuft das mindestens eine Präsentationselement günstigerweise zumindest bereichsweise beabstandet zu dem Bodenelement. Es ist im Vergleich zu der Aufbewahrungsstellung zumindest bereichsweise angehoben bzw. verläuft es stärker geneigt gegenüber einem Bodenelement.

In der Aufbewahrungsstellung ist das mindestens eine Präsentationselement bzw. der mindestens eine Artikel bevorzugt vollständig verborgen bzw. in der Präsentationsschachtel untergebracht. Die Deckelanordnung befindet sich dabei bevorzugt in ihrer Schließstellung. Bevorzugt ist der Grundkörper dann vollständig geschlossen. In der Schließstellung befindet sich die Präsentationsanordnung bevorzugt vollständig in dem Grundkörper. Es ist zweckmäßig, wenn sich das mindestens eine Präsentationselement in der Aufbewahrungsstellung im Wesentlichen horizontal bzw. parallel zu dem Bodenelement erstreckt. Es kann leicht geneigt sein.

Die Präsentationsschachtel bewahrt bevorzugt die Funktionalität einer Aufbewahrungsschachtel, nämlich Aufbewahren bzw. Transportieren von mindestens einem Artikel, und erweitert diese um eine Präsentations- bzw. Inszenierungsfunktion.

Es ist zweckmäßig, wenn das mindestens eine Präsentationselement von der Aufbewahrungsstellung in die Präsentationsstellung und umgekehrt verlagerbar ist. Die Deckelanordnung ist bevorzugt von der Schließstellung in die Zugangsstellung und umgekehrt verlagerbar. Es ist zweckmäßig, wenn eine Verlagerung der Deckelanordnung von der Schließstellung in die Zugangsstellung zu einer Verlagerung des mindestens einen Präsentationselements von der Aufbewahrungsstellung in die Präsentationsstellung führt.

Es ist von Vorteil, wenn die Deckelanordnung manuell bzw. händisch verlagerbar ist. Günstigerweise hat die Deckelanordnung zur Verlagerung mindestens einen Griffbereich. Die Präsentationsschachtel ist vorzugsweise aus mindestens einem Zuschnitt und durch Faltung desselben herstellbar. Eine kostengünstige Fertigung, insbesondere Massenfertigung, ist so bevorzugt gegeben.

Die Präsentationsschachtel ist günstigerweise aus Pappe, wie Wellpappe, Karton oder Papier gebildet. Sie ist bevorzugt als Faltschachtel ausgeführt. Die Präsentationsschachtel ist vorzugsweise bei geschlossener Deckelanordnung im Wesentlichen quaderförmig und bevorzugt vollständig geschlossen. Es ist von Vorteil, wenn die Präsentationsschachtel bevorzugt im Wesentlichen symmetrisch ausgebildet ist.

Der Grundkörper hat günstigerweise ein Bodenelement. Es ist zweckmäßig, wenn der Grundkörper zwei einander gegenüberliegende Seitenwände aufweist, die sich bevorzugt an das Bodenelement anschließen und insbesondere senkrecht zu diesem verlaufen. Vorzugsweise hat der Grundkörper ein Rückelement, das zwischen den Seitenwänden verläuft. Günstigerweise begrenzen das Bodenelement, die Seitenwände und das Rückelement einen Aufbewahrungsraum für den mindestens einen zu präsentierenden Artikel. Der Grundkörper ist bevorzugt formstabil und vorzugsweise zumindest teilweise doppelwandig ausgeführt.

Die Präsentationsanordnung ist insbesondere als Einsatz ausgeführt. Sie steht vorzugsweise mit dem Grundkörper in direkter oder indirekter Verbindung. Sie ist vorzugsweise gegenüber dem Grundkörper und/oder der Deckelanordnung verlagerbar. Das mindestens eine Präsentationselement ist vorzugsweise plattenartig. Es ist günstigerweise belastbar.

Die Deckelanordnung steht günstigerweise mit dem Grundkörper in direkter oder indirekter Verbindung. Sie ist vorzugsweise gegenüber dem Grundkörper geführt verlagerbar.

Günstigerweise sind die Präsentationsanordnung und die Deckelanordnung in einander gegenüberliegenden Endbereichen des Grundkörpers mit diesem verlagerbar verbunden. Es ist zweckmäßig, wenn die Präsentationsanordnung und/oder die Deckelanordnung mit dem Grundkörper, fest, insbesondere stoffschlüssig, wie durch Kleben oder Schweißen, verbunden ist/sind.

Die Zuschnitte zur Herstellung der Präsentationsschachtel sind bevorzugt ursprünglich getrennt zueinander ausgeführt. Bei fertiger Präsentationsschachtel sind diese günstigerweise, direkt oder indirekt, fest, insbesondere stoffschlüssig, wie durch Kleben oder Schweißen, miteinander verbunden. Die Präsentationsschachtel ist vorzugsweise durch eine entsprechende Faltung der Zuschnitte gebildet.

Weitere vorteilhafte Ausgestaltungen der Erfindung sind in den Unteransprüchen angegeben.

Die Mitnehmeranordnung gemäß dem Unteranspruch 2 gewährleistet eine funktionssichere Überführung des mindestens einen Präsentationselements zwischen der Aufbewahrungsstellung und der Präsentationsstellung durch Verlagerung der Deckelanordnung. Sie ist vorzugsweise formstabil.

Die Mitnehmereinrichtung gemäß dem Unteranspruch 3 ist vorzugsweise fest mit der Deckelanordnung verbunden. Eine Verlagerung der Deckelanordnung führt bevorzugt zu einer entsprechenden automatischen Verlagerung der Mitnehmereinrichtung.

Der mindestens eine Mitnehmerkörper gemäß dem Unteranspruch 4 erstreckt sich vorzugsweise beabstandet zu einem Deckelelement der Deckelanordnung. Er verläuft bevorzugt auch parallel zu dem Deckelelement. Es ist zweckmäßig, wenn die Mitnehmereinrichtung und das mindestens eine Präsentationselement zumindest zeitweise in lösbarer Verbindung miteinander stehen. Bei Verlagerung des mindestens einen Präsentationselements stehen diese vorzugsweise miteinander in gleitender Verbindung. Die Deckelanordnung gemäß dem Unteranspruch 6 führt zu einer besonders benutzerfreundlichen Präsentationsschachtel. Die Deckelanordnung ist vorzugsweise geführt verschwenkbar. Eine bekannte Handhabung von (Präsentations-)Schachteln des Stands der Technik bleibt erhalten. Ein Benutzer ist so automatisch mit der Handhabung der Präsentationsschachtel vertraut, wird aber bei Verlagerung der Deckelanordnung in dessen Zugangsstellung durch die Präsentation des mindestens einen Artikels überrascht. Ein Schließvorgang der Deckelanordnung ergibt sich ebenfalls intuitiv, was äußerst benutzerfreundlich und ansprechend ist.

Die Präsentationsschachtel gemäß dem Unteranspruch 7 ermöglicht eine besonders gute wahrnehmbare Präsentation des mindestens einen Artikels. Es ist zweckmäßig, wenn in der Präsentationsstellung das mindestens eine Präsentationselement mit dem Schwenkwinkel gegenüber einer Horizontalen bzw. einem Bodenelement geneigt ist. Die Präsentationsanordnung ist bevorzugt geführt verschwenkbar.

Die Präsentationsschachtel gemäß dem Unteranspruch 8 erlaubt eine äußerst sichere Präsentation des mindestens einen Artikels. Günstigerweise stützt sich der mindestens eine Artikel in der Präsentationsstellung gegenüber der Vorderwand ab.

Die Führungslaschen gemäß dem Unteranspruch 9 ergeben eine besonders wertige Präsentationsschachtel. Es ist zweckmäßig, wenn die Führungslaschen auch Decklaschen bilden, die sich stets zwischen der Vorderwand und den Seitenwänden erstrecken.

Die Präsentationsschachtel gemäß dem Unteranspruch 11 ist besonders benutzerfreundlich. Der mindestens eine Artikel ist so besonders gut präsentierbar. Eine ungewollte Verlagerung des mindestens einen Präsentationselements aus der Präsentationsstellung ist so sicher verhinderbar.

Die mindestens eine Fixierlasche gemäß dem Unteranspruch 12 ist günstigerweise selbst verschwenkbar. Es ist zweckmäßig, wenn diese zumindest zeitweise von dem mindestens einen Präsentationselement riegelartig vorsteht. Günstigerweise ist die mindestens eine Fixierlasche rückseitig an dem mindestens einen Präsentationselement angeordnet. Es ist von Vorteil, wenn die mindestens eine Fixierlasche beabstandet zu einer Schwenklinie der Präsentationsanordnung an dem mindestens einen Präsentationselement angeordnet ist.

Es ist zweckmäßig, wenn die Deckelanordnung bzw. ein Deckelelement derselben innenseitig zumindest bereichsweise mit mindestens einem Hinweis, einer Information, Abbildung oder dergleichen in Bezug auf den mindestens einen Artikel versehen, wie bedruckt, ist, was ein vorteilhaftes, optisch ansprechendes bzw. informatives Zusammenspiel mit dem mindestens einen Artikel in der Präsentationsschachtel ergibt. In der Zugangsstellung der Deckelanordnung ist so bevorzugt der mindestens eine Artikel und der mindestens eine Hinweis, die mindestens eine Information, Abbildung oder dergleichen präsentierbar bzw. sichtbar. In der Schließstellung der Deckelanordnung ist so bevorzugt der mindestens eine Artikel und der mindestens eine Hinweis, die mindestens eine Information, Abbildung oder dergleichen verborgen.

Nachfolgend wird unter Bezugnahme auf die beigefügte Zeichnung eine bevorzugte Ausführungsform der Erfindung beispielhaft beschrieben. Dabei zeigen:
- Fig. 1: eine perspektivische Ansicht einer erfindungsgemäßen Präsentationsschachtel, die sich in ihrer Schließstellung befindet;
- Fig. 2: eine perspektivische Ansicht der in Fig. 1 gezeigten Präsentationsschachtel, die sich in ihrer offenen Präsentationsstellung befindet;
- Fig. 3: eine perspektivische Ansicht der in den Fig. 1, 2 gezeigten Präsentationsschachtel, bei der sich die Deckelanordnung und Präsentationsanordnung in getrenntem Zustand zueinander zur Darstellung der Mitnehmeranordnung befinden;
- Fig. 4: eine perspektivische Ansicht der in den Fig. 1, 2 dargestellten Präsentationsschachtel, bei der sich die Präsentationsanordnung und Deckelanordnung in getrenntem Zustand zueinander zur Darstellung einer Unterseite des mindestens einen Präsentationselements befinden;
- Fig. 5: eine Draufsicht auf einen Grundkörper-Zuschnitt zur Bildung des Grundkörpers der in den Fig. 1 bis 4 dargestellten Präsentationsschachtel;
- Fig. 6: eine Draufsicht auf einen Präsentationsanordnungs-Zuschnitt zur Bildung der Präsentationsanordnung der in den Fig. 1 bis 4 dargestellten Präsentationsschachtel; und
- Fig. 7: eine Draufsicht auf einen Deckelanordnungs-Zuschnitt zur Bildung der Deckelanordnung der in den Fig. 1 bis 4 gezeigten Präsentationsschachtel.

Eine in den Fig. 1 bis 4 dargestellte Präsentationsschachtel umfasst einen Grundkörper 1 und eine mit dem Grundkörper 1 in Verbindung stehende Präsentationsanordnung 2 sowie eine mit dem Grundkörper 1 in Verbindung stehende Deckelanordnung 3. Die Präsentationsanordnung 2 und die Deckelanordnung 3 sind jeweils mit dem Grundkörper 1 schwenkbar verbunden. Die Präsentationsanordnung 2 dient zur Präsentation von einem Schuhpaar (nicht dargestellt). Sie ist durch manuelles Verschwenken der Deckelanordnung 3 durch einen Benutzer entsprechend verschwenkbar.

Der Grundkörper 1 hat ein Bodenelement 4, das plattenförmig und rechteckförmig ist. Die Präsentationsschachtel ist über das Bodenelement 4 auf einen Untergrund, wie einen Tisch, ein Regalelement, einen Boden oder dergleichen, stellbar.

Ferner umfasst der Grundkörper 1 zwei Seitenwände 5, die jeweils plattenförmig sind und parallel zueinander verlaufen. Die Seitenwände 5 schließen sich randseitig an das Bodenelement 4 an und verlaufen senkrecht zu diesem. Sie sind rechteckförmig.

Der Grundkörper 1 weist außerdem ein Rückelement 6 auf, das sich randseitig an das Bodenelement 4 anschließt und sich zwischen den Seitenwänden 5 erstreckt. Das Rückelement 6 verläuft senkrecht zu dem Bodenelement 4 und zu den Seitenwänden 5.

Das Bodenelement 4 und die Seitenwände 5 sowie das Rückelement 6 begrenzen seitlich und nach unten einen Aufbewahrungsraum 7.

Die Deckelanordnung 3 hat ein Deckelelement 8, das unter Bildung einer Deckel-Schwenkachse 9 randseitig mit dem Rückelement 6 gegenüberliegend zu dem Bodenelement 4 in Schwenkverbindung steht. Die Deckel-Schwenkachse 9 erstreckt sich parallel, aber beabstandet zu dem Bodenelement 4 und verläuft senkrecht zu den Seitenwänden 5. Das Deckelelement 8 hat gegenüberliegend zu der Deckel-Schwenkachse 9 eine Grifföffnung 10.

An das Deckelelement 8 schließen sich seitlich jeweils zwei Tragwände 11 an, die einander gegenüberliegen und sich senkrecht zu dem Deckelelement 8 erstrecken.

Zwischen den Tragwänden 11 erstreckt sich ein Quersteg 12, der beabstandet zu dem Deckelelement 8 angeordnet ist und parallel zu dem Deckelelement 8 verläuft. Der Quersteg 12 erstreckt sich senkrecht beabstandet zu einem Endbereich der Deckelanordnung 3 bzw. des Deckelelements 8, der sich benachbart zu der Deckel-Schwenkachse 9 erstreckt. Er bildet eine Mitnehmeranordnung für die Präsentationsanordnung 2. Der senkrechte Abstand des Querstegs 12 zu dem Deckelelement 8 entspricht in etwa der Höhe einer Seitenwand 5. Er ist konstant und vorzugsweise etwas kleiner.

Die Präsentationsanordnung 2 ist in ihrer Gesamtheit um eine Präsentationsanordnungs-Schwenkachse 13 verschwenkbar, die parallel zu der Deckel-Schwenkachse 9 verläuft. Sie liegt in einer Ebene des Bodenelements 4 und erstreckt sich senkrecht zu den Seitenwänden 5.

Die Präsentationsanordnung 2 hat ein plattenförmiges Präsentationselement 14, das rechteckförmig ist. Die Abmessungen des Präsentationselements 14 entsprechen im Wesentlichen den Abmessungen des Bodenelements 4. Das Präsentationselement 14 steht mit dem Bodenelement 4 in Schwenkverbindung.

An das Präsentationselement 14 schließt sich eine Vorderwand 15 randseitig an, die senkrecht zu dem Präsentationselement 14 verläuft. Die Präsentations-Schwenkachse 13 liegt in einer Ebene der Vorderwand 15.

An die Vorderwand 15 schließen sich seitlich zwei Stabilisierungslaschen 16 an, die parallel zueinander verlaufen. Die Stabilisierungslaschen 16 stehen mit der Vorderwand 15 in fester Verbindung und untergreifen das Präsentationselement 14, um zwischen der Vorderwand 15 und dem Präsentationselement 14 eine feste bzw. starre Verbindung zu gewährleisten.

Mit der Vorderwand 15 stehen außerdem seitlich zwei Führungslaschen 17 in fester Verbindung, die einander gegenüberliegend angeordnet sind. Die Führungslaschen 17 erstrecken sich parallel und benachbart zu den Stabilisierungslaschen 16 und außerhalb derselben. Jede Führungslasche 17 greift in eine Seitenwand 5 geführt ein, die dort unter Bildung einer Führungsaufnahme 18 doppelwandig ist.

Benachbart zu einem freien Ende 19 des Präsentationselements 14 trägt das Präsentationselement 14 an seiner Unterseite zwei Fixierlaschen 20. Die Fixierlaschen 20 stehen gegenüber dem Präsentationselement 14 nach unten vor. Die Fixierlaschen 20 weisen einen identischen Abstand zu dem freien Ende 19 des Präsentationselements 14 auf. Sie sind jeweils um eine Fixierachse 21 verschwenkbar, die sich parallel zu dem freien Ende 19 erstreckt.

In geschlossenem Zustand bzw. in der Schließstellung der Präsentationsschachtel, der in Fig. 1 gezeigt ist, verlaufen die Vorderwand 15 und das Rückelement 6 parallel zueinander. Das Deckelelement 8 und das Bodenelement 4 verlaufen ebenfalls parallel zueinander. Der Aufbewahrungsraum 7 ist vollständig geschlossen. Das Präsentationselement 14, das sich in seiner Aufbewahrungsstellung befindet, erstreckt sich über seine gesamte Fläche bzw. Länge benachbart zu dem Bodenelement 4 in dem Aufbewahrungsraum 7. Das Präsentationselement 14 und das Bodenelement 4 verlaufen im Wesentlichen parallel zueinander und können dabei größtenteils aneinander anliegen. Sie können auch leicht zueinander geneigt sein. Zu präsentierende Schuhe befinden sich vollständig in dem Aufbewahrungsraum 7. Sie stehen, insbesondere mit ihren Sohlen, oben auf dem Präsentationselement 14. Die Führungslaschen 17 greifen vollständig in die Führungsaufnahmen 18 ein. Der Quersteg 12 erstreckt sich benachbart zu dem Bodenelement 4 und untergreift das Präsentationselement 14. Er verläuft benachbart unterhalb des Präsentationselements 14. Die Fixierlaschen 20 befinden sich unterhalb des Präsentationselements 14 und sind dem Bodenelement 4 zugewandt.

Zur Überführung der Präsentationsschachtel aus der in Fig. 1 gezeigten Schließstellung in die in Fig. 2 gezeigte Präsentationsstellung greift ein Benutzer in die Grifföffnung 10 und zieht dort die Deckelanordnung 3 nach oben bzw. von dem Bodenelement 4 weg. Dabei schwenkt die Deckelanordnung 3 um die Deckel-Schwenkachse 9 in eine Zugangsstellung, die einen Zugang zu dem Aufbewahrungsraum 7 bzw. zu den auf dem Präsentationselement 14 angeordneten Schuhpaar erlaubt.

Ein Verschwenken des Deckelelements 8 um die Deckel-Schwenkachse 9 führt zu einem entsprechenden Verschwenken der Präsentationsanordnung 2 um die Präsentationsanordnungs-Schwenkachse 13. Dabei wird das freie Ende 19 des Präsentationselements 14 von dem Bodenelement 4 abgehoben, so dass das Schuhpaar auf dem Präsentationselement 14 entsprechend angehoben wird und in der Präsentationsstellung gegenüber den Seitenwänden 5 zumindest bereichsweise übersteht. Der Quersteg 12, der mit der Deckelanordnung 3 in fester Verbindung steht, greift dabei unten an dem Präsentationselement 14 an und gleitet an diesem unten entlang. Er hebt das Präsentationselement 14 entsprechend.

Die Führungslaschen 17 werden aus den Führungsaufnahmen 18 herausgezogen. Die Stabilisierungslaschen 16 liegen innenseitig an den Seitenwänden 5 an und verschieben sich gegenüber diesen. Die Vorderwand 15 hält ihre lotrechte Ausrichtung gegenüber dem Präsentationselement 14 bei.

In der Präsentationsstellung schließt das Präsentationselement 14 mit dem Bodenelement 4 einen Schwenkwinkel zwischen 30° und 50° ein. Das Präsentationselement 14 ist somit gegenüber dem Bodenelement 4 geneigt.

Bei der Präsentationsstellung handelt es sich um eine stabile bzw. feste Stellung des Präsentationselements 14. Das Präsentationselement 14 ist fixiert. Die Fixierlaschen 20 greifen von oben an dem Quersteg 12 riegelartig an. Sie können von dem Präsentationselement 14 um die Fixierachsen 21 abgehoben sein, wobei sie den Quersteg 12 umgreifen bzw. hintergreifen. Die Fixierlaschen 20 verhindern auch eine weitere Öffnung der Deckelanordnung 3 bzw. eine weitere Verlagerung des Präsentationselements 14 nach oben.

Die Deckelanordnung 3 ist umgekehrt aus ihrer Zugangsstellung auch wieder in ihre Schließstellung verschwenkbar. Dafür wird eine entsprechende Schließkraft auf die Deckelanordnung 3 von einem Benutzer aufgebracht. Dabei wird das Präsentationselement 14 wieder in seine Aufbewahrungsstellung aus der Präsentationsstellung abgesenkt. Das Präsentationselement 14 wird bevorzugt durch die Deckelanordnung 14 in die Aufbewahrungsstellung gedrückt. Die Deckelanordnung 14 greift dazu an dem Präsentationselement 14 entsprechend an.

Nachfolgend wird die Herstellung der Präsentationsschachtel erläutert.

Der Grundkörper 1 ist aus einem Grundkörper-Zuschnitt 22 hergestellt, der in Fig. 5 gezeigt und symmetrisch ausgebildet ist. Der Grundkörper-Zuschnitt 22 ist aus beidseitig kaschierter Wellpappe gebildet und umfasst das Bodenelement 4.

An das Bodenelement 4 schließt sich seitlich jeweils ein rechteckiges Außenseitenwandfeld 23 an, an welches sich gegenüberliegend zu dem Bodenelement 4 seitlich jeweils ein rechteckiges Innenseitenwandfeld 24 anschließt. Jeweils ein Außenseitenwandfeld 23 und Innenseitenwandfeld 24 bilden zusammen eine Seitenwand 5, die doppelwandig ist. Die Außenseitenwandfelder 23 befinden sich bei zusammengesetztem Grundkörper 1 außen, während sich die Innenseitenwandfelder 24 dann innen befinden und dem Aufbewahrungsraum 7 zugewandt sind.

An jedes Innenseitenwandfeld 24 schließt sich gegenüberliegend zu dem benachbarten Außenseitenwandfeld 23 eine Seitenwandfeldlasche 25 an, die in zusammengesetztem Zustand des Grundkörpers 1 mit dem Bodenelement 4 oben verklebt ist.

An jedes Außenseitenwandfeld 23 schließt sich vorne eine Umklapplasche 26 an, die in zusammengesetztem Zustand des Grundkörpers 1 umgeklappt ist und mit dem Außenseitenfeld 23 verklebt ist.

Das Bodenelement 4 hat ferner vorne eine Verbindungslasche 27, die sich bei dem Grundkörper-Zuschnitt 22 zwischen den Umklapplaschen 26 befindet.

An das Bodenelement 4 schließt sich gegenüberliegend zu der Verbindungslasche 27 hinten ein rechteckiges Außenrückelementfeld 28 an, an welches sich wiederum gegenüberliegend zu dem Bodenelement 4 ein rechteckiges Innenrückelementfeld 29 anschließt. An das Innenrückelementfeld 29 schließt sich gegenüberliegend zu dem Außenrückelementfeld 28 hinten eine Umklapplasche 30 an. Das Außenrückelementfeld 28 und das Innenrückelementfeld 29 bilden zusammen das Rückelement 6, das doppelwandig ist. Das Außenrückelementfeld 28 ist bei dem zusammengesetzten Grundkörper 1 außen angeordnet. Das Innenrückelementfeld 29 ist bei dem zusammengesetzten Grundkörper 1 innen angeordnet und ist über die Umklapplasche 30 mit dem Bodenelement 4 oben verklebt.

An das Außenrückelementfeld 28 schließen sich seitlich zwei einander gegenüberliegende rechteckige erste Stabilisierungsfelder 31 an. An jedes Stabilisierungsfeld 31 schließt sich hinten ein rechteckiges zweites Stabilisierungsfeld 32 an. In zusammengesetzten Zustand des Grundkörpers 1 sind die benachbarten ersten und zweiten Stabilisierungsfelder 31, 32 aufeinander geklappt und in die benachbarte Seitenwand 5 eingeführt, die wie erwähnt doppelwandig ist.

Die Präsentationsanordnung 2 ist aus einem Präsentationsanordnungs-Zuschnitt 33 hergestellt, der in Fig. 6 gezeigt und symmetrisch ausgebildet ist. Der Präsentationsanordnungs-Zuschnitt 33 ist aus beidseitig kaschierter Wellpappe gebildet und umfasst das Präsentationselement 14.

An das Präsentationselement 14 schließt sich hinten eine Fixier-Umklapplasche 34 an, die wiederum die beiden Fixierlaschen 20 trägt und bei zusammengesetztem Grundkörper 1 umgeklappt ist und mit dem Präsentationselement 14 rückseitig verklebt ist.

An das Präsentationselement 14 schließt sich seitlich jeweils eine rechteckige Versteifungsplatte 35 an, die in zusammengesetztem Zustand der Präsentationsanordnung 2 unten an dem Präsentationselement 14 anliegen und so für eine Versteifung sorgen.

An das Präsentationselement 14 schließt sich vorne gegenüberliegend zu der Fixier-Umklapplasche 34 ein rechteckiges Innenvorderwandfeld 36 an, an welches sich vorne wiederum gegenüberliegend zu dem Präsentationselement 14 ein rechteckiges Außenvorderwandfeld 37 anschließt. Das Innenvorderwandfeld 36 und das Außenvorderwandfeld 37 bilden zusammen die Vorderwand 37, die doppelwandig ist. Das Außenvorderwandfeld 37 befindet sich dabei bei zusammengesetztem Grundkörper 1 außerhalb, während sich das Innenvorderwandfeld 36 bei zusammengesetztem Grundkörper 1 innerhalb befindet.

An das Innenvorderwandfeld 36 schließen sich seitlich die beiden Stabilisierungsfelder 16 an, die einander gegenüberliegen und jeweils hinten Haltelaschen 38 tragen. Jede Haltelasche 38 untergreift in zusammengesetztem Zustand der Präsentationsanordnung 2 das Präsentationselement 14 und ist mit deren Haltekopf 39 durch Halteschlitze 40 in dem Präsentationselement 14 durch das Präsentationselement 14 hindurchgeführt und vorderseitig aufgefaltet. Dadurch sind die Haltelaschen 38 gegenüber dem Präsentationselement 14 örtlich festgelegt.

Die Führungslaschen 17 schließen sich jeweils seitlich an das Außenvorderwandfeld 37 an. Sie sind einander gegenüberliegend angeordnet.

Vorne schließt sich eine Verbindungslasche 41 an das Außenwandvorderfeld 37 gegenüberliegend zu dem Innenvorderwandelement 36 an.

Der Präsentationsanordnungs-Zuschnitt 33 ist über die Verbindungslasche 41 mit dem Grundkörper 1 bzw. mit der Verbindungslasche 27 verklebt, die wiederum mit dem Bodenelement 4 verklebt ist.

Die Deckelanordnung 3 ist aus einem Deckelanordnungs-Zuschnitt 42 hergestellt, der in Fig. 7 gezeigt ist. Der Deckelanordnungs-Zuschnitt 42 ist aus beidseitig kaschierter Wellpappe gebildet.

Der Deckelanordnungs-Zuschnitt 42 umfasst ein rechteckiges Außendeckelelementfeld 43, das mit einem rechteckigen Innendeckelfeldelement 44 verbunden ist. Das Außendeckelfeldelement 43 und das Innendeckelfeldelement 44 bilden zusammen das Deckelelement 8, das doppelwandig ist. Sie sind aufeinander geklappt und miteinander verklebt.

An das Außendeckelfeldelement 43 schließt sich seitlich jeweils ein keilförmiges Außentragwandfeld 45 an, an die sich seitlich gegenüberliegend zu dem Außendeckelfeldelement 43 wiederum ein keilförmiges Innentragwandfeld 46 anschließt. Ein Innentragwandfeld 46 und das benachbarte Außentragwandfeld 45 sind jeweils unter Bildung einer Tragwand 11 umgeklappt und miteinander verklebt.

An ein Außentragwandfeld 45 schließt sich gegenüberliegend zu dem Außendeckelfeldelement 43 seitlich eine Verbindungslasche 47 an.

An das andere Außentragwandfeld 45 schließt sich seitlich gegenüberliegend zu dem Außendeckelfeldelement 43 ein erstes Querstegfeld 48 seitlich an, während sich vorne an das erste Querstegfeld 48 ein zweites Querstegfeld 49 anschließt. Die Querstegfelder 48, 49 sind bei zusammengesetzter Deckelanordnung 3 aufeinander geklappt und miteinander verklebt. Sie bilden den Quersteg 12. Das erste Querstegfeld 48 ist mit der Verbindungslasche 47 verklebt.

An das Außendeckelfeldelement 43 schließt sich gegenüberliegend zu dem Innendeckelfeldelement 44 vorne ein Verbindungsfeld 50 an, das in zusammengesetztem Zustand der Präsentationsschachtel mit dem Innenrückelementfeld 29 innenseitig verklebt ist.

Die Einfachheit und Funktionalität der Präsentationsschachtel ergibt sich aus der Anordnung und Ausgestaltung sowie dem Zusammenspiel der Zuschnitte bzw. deren Felder, Komponenten oder dergleichen.

## Patentansprüche

1. Präsentationsschachtel zum Präsentieren von mindestens einem Artikel, insbesondere von mindestens einem Schuh,
a) mit einem Grundkörper (1),
b) mit einer mit dem Grundkörper (1) in Verbindung stehenden Präsentationsanordnung (2) mit mindestens einem Präsentationselement (14), das gegenüber dem Grundkörper (1) verlagerbar ist zwischen
i) einer Aufbewahrungsstellung zum Aufbewahren des mindestens einen Artikels in dem Grundkörper (1), und
ii) einer gegenüber der Aufbewahrungsstellung erhabenen Präsentationsstellung zum Präsentieren des mindestens einen Artikels, und
c) mit einer mit der Präsentationsanordnung (2) in Verbindung stehenden Deckelanordnung (3), die zur Verlagerung des mindestens einen Präsentationselements (14) verlagerbar ist zwischen
i) einer Schließstellung zum mindestens teilweisen Schließen des Grundkörpers (1), und
ii) einer Zugangsstellung.

2. Präsentationsschachtel nach Anspruch 1, **gekennzeichnet durch** eine Mitnehmeranordnung zum Mitnehmen der Präsentationsanordnung (2) von der Aufbewahrungsstellung in die Präsentationsstellung.

3. Präsentationsschachtel nach Anspruch 2, **dadurch gekennzeichnet, dass** die Mitnehmeranordnung eine an der Deckelanordnung (3) angeordnete Mitnehmereinrichtung aufweist, die zumindest zeitweise an der Präsentationsanordnung (2) angreift.

4. Präsentationsschachtel nach Anspruch 3, **dadurch gekennzeichnet, dass** die Mitnehmereinrichtung mindestens einen Mitnehmerkörper aufweist, der das mindestens eine Präsentationselement (14) untergreift.

5. Präsentationsschachtel nach Anspruch 4, **dadurch gekennzeichnet, dass** der mindestens eine Mitnehmerkörper als Quersteg (12) ausgebildet ist, auf dem das Präsentationselement (14) zumindest zeitweise aufliegt.

6. Präsentationsschachtel nach einem der vorherigen Ansprüche, **dadurch gekennzeichnet, dass** die Deckelanordnung (3) verschwenkbar an dem Grundkörper (1) angeordnet ist.

7. Präsentationsschachtel nach einem der vorherigen Ansprüche, **dadurch gekennzeichnet, dass** die Präsentationsanordnung (2) verschwenkbar ist, wobei vorzugsweise zwischen der Aufbewahrungsstellung und Präsentationsstellung ein Schwenkwinkel zwischen 20° und 60°, bevorzugt zwischen 30° und 50°, vorliegt.

8. Präsentationsschachtel nach einem der vorherigen Ansprüche, **gekennzeichnet durch** eine Vorderwand (15), die mit dem mindestens einen Präsentationselement (14) in fester Verbindung steht und somit ebenfalls gegenüber dem Grundkörper (1) verlagerbar ist.

9. Präsentationsschachtel nach einem der vorherigen Ansprüche, **gekennzeichnet durch** zwei einander gegenüberliegende, mit dem mindestens einen Präsentationselement (14) in fester Verbindung stehende Führungslaschen (17), die durch den Grundkörper (1) geführt sind.

10. Präsentationsschachtel nach Anspruch 9, **dadurch gekennzeichnet, dass** der Grundkörper (1) mindestens teilweise doppelwandig zur Führung der Führungslaschen (17) ausgebildet ist.

11. Präsentationsschachtel nach einem der vorherigen Ansprüche, **gekennzeichnet durch** eine Fixiereinrichtung zum stabilen Halten der Präsentationsanordnung (2) in der Präsentationsstellung.

12. Präsentationsschachtel nach Anspruch 11, **dadurch gekennzeichnet, dass** die Präsentationsanordnung (2) mindestens eine Fixierlasche (20) aufweist, die zumindest in der Präsentationsstellung gegenüber einem Deckelelement (8) der Deckelanordnung (3) rückseitig vorsteht.

13. Präsentationsschachtel nach Anspruch 12, **dadurch gekennzeichnet, dass** die mindestens eine Fixierlasche (20) in der Präsentationsstellung mit der Mitnehmeranordnung fixierend wechselwirkt.

14. Anordnung zur Herstellung einer Präsentationsschachtel, insbesondere nach einem der vorherigen Ansprüche, umfassend
a) einen Grundkörper-Zuschnitt (22),
b) einen Deckelanordnungs-Zuschnitt (42), und
c) einen Präsentationsanordnungs-Zuschnitt (33).
